# EUROPÄISCHE PATENTSCHRIFT

(11) **EP 3 348 368 B1**
(45) Veröffentlichungstag und Bekanntmachung des Hinweises auf die Patenterteilung: **03.02.2021**
(21) Anmeldenummer: 17209692.7
(22) Anmeldetag: 21.12.2017
(51) Int. Cl.: B27F 7/13, B25C 5/16, B27F 7/00, B27F 7/09

(54) **EINTREIBMODUL MIT VERBESSERTEM MAGAZIN**
DRIVING MODULE WITH IMPROVED MAGAZINE
MODULE D'ENTRAÎNEMENT POURVU DE CHARGEUR AMÉLIORÉ

(30) Priorität: 13.01.2017 DE 102017100660
(43) Veröffentlichungstag der Anmeldung: 18.07.2018
(62) Teilanmeldung aus: 20208638.5
(73) Patentinhaber: Illinois Tool Works, Inc., Glenview, Illinois 60025 (US)
(72) Erfinder: KÜCHLER, Gerhard, Glenview, Illinois, 60025 (US)
(74) Vertreter: HGF

(56) Entgegenhaltungen:
- EP-A2- 1 369 214
- CN-A- 106 142 241
- US-A- 4 898 316
- US-A1- 2003 057 248

## Beschreibung

Die Erfindung betrifft zum Eintreibmodule zum Eintreiben von miteinander mittels eines Verbindungsmittels zu einem Befestigungsmittelband verbundenen und zu einer Bandrolle aufgerollt magazinierten Befestigungsmitteln in ein Werkstück, wobei diese Eintreibmodule an eine Werkzeugbrücke montiert werden insbesondere im Rahmen industrieller Fertigung. Diese Eintreibmodule werden zum Beispiel bei der Fertigung von Fertighausmodulen angewendet.

Bei bisher bekannten Eintreibmodulen, z.B. dem von ITW Befestigungssysteme GmbH vertriebenen "Toolmatic Serie CT550", muss die Werkzeugbrücke gestoppt werden, wenn die Befestigungsmittel im Magazin zu Neige gehen. Zudem werden oft mehrere Werkzeuge an einer Werkzeugbrücke verwendet, welche zu unterschiedlichen Zeiten befüllt werden müssen. Um die Anzahl der Stops zu minimieren werden daher oft mit einem Stop auch Module nachbefüllt, deren Magazin noch nicht ganz leer ist, was zur Folge hat, dass die dann noch im Magazin befindlichen Eintreibmittel nicht mehr verwendet werden und weggeworfen werden. Aufgabe der vorliegenden Erfindung ist es, diese Nachteile zu verbessern, insbesondere die Dauer des Maschinenstillstands bei einem Nachbefüllen von Befestigungsmitteln zu verkürzen, und weiter bevorzugt die Anzahl der notwendigen Stops zu reduzieren und möglichst alle Befestigungsmittel zu verwenden. Ein weiteres Eintreibmodul mit zwei Magazinen ist zum Beispiel aus US 4 898 316 A bekannt.

Die Aufgabe wird durch die unabhängigen Ansprüche gelöst. Vorteilhafte Weiterbildungen sind in den Unteransprüchen definiert.

Insbesondere wird die Aufgabe gelöst durch ein Eintreibmodul zum Eintreiben von miteinander mittels eines Verbindungsmittels zu einem Befestigungsmittelband verbundenen und zu einer Bandrolle aufgerollt magazinierten Befestigungsmitteln in ein Werkstück, wobei das Eintreibmodul ein Eintreibaggregat aufweist, wobei das Eintreibmodul, bevorzugt der Aggregatträger falls vorhanden (siehe unten), einen Montageabschnitt zur Montage des Eintreibmoduls an eine Werkzeugbrücke aufweist, wobei das Eintreibaggregat einen Eintreibantrieb aufweist, der über einen in Eintreibrichtung verschiebbaren Eintreibstempel mit einer Eintreibkraft auf das jeweils einzutreibende Befestigungsmittel wirkt und wobei an das Eintreibmodul ein Magazin befestigt ist, welches mindestens einen Ausgangsabschnitt aufweist, über welchen das Befestigungsmittelband von der Bandrolle aus dem Magazin herausführbar ist, und wobei das Magazin mindestens einen Befestigungsabschnitt zur Befestigung des Magazins oder Teilen davon an das Eintreibmodul aufweist, wobei das Magazin mindestens zwei Bandrollenhalter zur Aufnahme jeweils mindestens einer Bandrolle aufweist.

Die Aufgabe wird weiterhin insbesondere gelöst durch Verfahren zum Eintreiben von miteinander mittels eines Verbindungsmittels zu einem

Befestigungsmittelband verbundenen und zu einer Bandrolle aufgerollt magazinierten Befestigungsmitteln in ein Werkstück mit den Schritten:
- Montieren des Eintreibmoduls an eine Werkzeugbrücke;
- Automatisches Herausführen des Befestigungsmittelbands von der Bandrolle aus dem Magazin über einen Ausgangsabschnitt des Magazins, welches über einen Befestigungsabschnitt an dem Eintreibmodul befestigt ist;
- Verschieben eines Eintreibstempels eines Eintreibaggregats und dabei Erzeugen einer Eintreibkraft auf das jeweils einzutreibende Befestigungsmittel, wodurch dieses in das Werkstück eingetrieben wird;
- Verwenden von Befestigungsmitteln aus zwei verschiedenen im Magazin gelagerten Bandrollen für den Eintreibvorgang.

Die Aufgabe wird weiterhin insbesondere gelöst durch ein Magazin für ein erfindungsgemäßes Eintreibmodul und/oder einer Magazinkassette für ein erfindungs-gemäßes Magazin.

Hierdurch wird platzsparend die Kapazität der direkt am Eintreibmodul verfügbaren Befestigungsmittel quasi verdoppelt, da ein schneller Wechsel zu einer zweiten Bandrolle ermöglicht wird, wenn die erste Bandrolle aufgebraucht ist, sei es manuell oder automatisch, da die Bandrolle nicht erst bis zum Eintreibmodul getragen und dort eingehängt werden muss.

Die Bandrollenhalter sind bevorzugt nebeneinander angeordnet. Bevorzugt stehen die Achsen der im Magazin in den Bandrollenhaltern eingelegten Bandrollen im Wesentlichen koaxial zueinander. Eine Bandrollenhalter ist bevorzugt ein Fach in dem Magazin bzw. ein vorbestimmter Raum in dem Magazin für eine Bandrolle, der bevorzugt über eine Trennwand von dem einen anderen Bandrollenhalter definieren-den Raum getrennt ist. Der Bandrollenhalter kann permanent in/an dem Magazin angeordnet sein, bevorzugt ist er jedoch in Form einer Magazinkassette an- und abkoppelbar. Er bildet bevorzugt ein die Bandrolle zumindest teilweise umgebendes Gehäuse und/oder einen Sitz für die Bandrolle.

Bevorzugt weist das Magazin mehr als zwei Bandrollenhalter, z.B. 3, 4, oder mehr Bandrollenhalter auf.

Das Verbindungsmittel ist bevorzugt ein Draht, besonders bevorzugt ein Plastikgurt.

Die Befestigungsmittel sind bevorzugt Nägel.

Das Eintreibmodul wird bevorzugt mittels einer oder mehrerer Schrauben im Bereich des Montagabschnitts an die Werkzeugbrücke montiert.

Bevorzugt weist/en die Bandrollenhalterung/en eine Zentriereinheit mit mindestens drei kreisförmig angeordneten, bevorzugt radial verschiebbaren Rollen, auf, auf welche die Bandrolle drehbar aufgesetzt werden kann. Das Magazin weist bevorzugt einen Deckel auf, welcher bevorzugt in verschiedenen Höhen an einem Deckelhalter einrastbar ist, um an verschiedene Nagellängen angepasst zu werden. Das Magazin weist bevorzugt einen bevorzugt federvorgespannten Leitarm, bevorzugt Leitblech, auf, welcher ein ordnungsgemäßes Abwickeln der Bandrolle gewährleisten soll.

Das Eintreibmodul ist bevorzugt ein pneumatisch betriebenes Eintreibmodul.

Bevorzugt werden alle oder manche der am Eintreibmodul vorhandenen Mechanismen, die nachfolgend noch erläutert werden, über eine Steuereinheit gesteuert. Die Steuereinheit ist bevorzugt Teil des Eintreibmoduls.

Die erfindungsgemäße Magazinkassette weist bevorzugt ein oder mehrere Merkmale der in dieser Anmeldung beschriebenen Magazinkassette(n) und/oder Bandrollenhalter auf.

In einem weiteren Ausführungsbeispiel der vorliegenden Erfindung sind die Bandrollenhalter als Magazinkassetten ausgeführt und jede der zwei Magazinkassetten weist einen Befestigungsabschnitt auf und die Magazinkassetten sind von dem Eintreibmodul, bevorzugt getrennt voneinander, abkoppelbar.

Hierdurch kann eine Magazinkassette einfach und schnell ausgetauscht werden.

Jede der zwei Magazinkassetten weist bevorzugt eine/einen wie zuvor beschriebene/n Zentriereinheit und/oder Deckel und/oder Leitarm auf.

Bevorzugt weist das Eintreibmodul für jede Kassette eine Koppelschiene auf, in welche eine entsprechende Koppelschiene der Kassette eingesteckt wird, um die Kassette anzukoppeln.

In einem weiteren Ausführungsbeispiel der vorliegenden Erfindung sind die Bandrollenhalter jeweils, bevorzugt alternierend - d.h. wenn sich der eine Bandrollenhalter in der Ausgabeposition befindet, befindet sich der andere oder befinden sich die anderen Bandrollenhalter in der Reserveposition -, in eine Ausgabeposition, in welcher Befestigungsmittel von der auf dem Bandrollenhalter gehalterten Bandrolle an das Eintreibaggregat abgegeben werden, und eine Reserveposition positionierbar.

In einem weiter bevorzugten Verfahren gemäß der Erfindung werden die Bandrollenhalter entsprechend positioniert.

Hierdurch wird die Ausgabe von Befestigungsmitteln aus den Bandrollenhaltern erleichtert, d.h. ein einfacherer Transportmechanismus, der das Befestigungsmittelband von dem Magazin zum Eintreibaggregat führt, kann verwendet werden, denn es ist eine Position für die Ausgabe definiert.

Bevorzugt sind die Bandrollenhalter in die Ausgabeposition und die Reserveposition mittels einer, bevorzugt im Wesentlichen senkrecht zur Eintreibrichtung gerichteten, Verschiebung positionierbar.

In einem weiteren Ausführungsbeispiel der vorliegenden Erfindung weist das Eintreibmodul einen Magazinwechselmechanismus mit einem, bevorzugt elektrisch oder pneumatisch oder hydraulisch betätigten, Magazinwechselaktor auf, mittels welchem die Bandrollenhalter in die Ausgabeposition und die Reserveposition positionierbar sind. In einem weiter bevorzugten Verfahren gemäß der Erfindung werden die Bandrollenhalter entsprechend positioniert.

Hierdurch kann ein automatischer Wechsel zwischen den Positionen erfolgen.

In einem weiteren Ausführungsbeispiel der vorliegenden Erfindung weist das Eintreibmodul einen Vorschubmechanismus für das Befestigungsmittelband und einen Einfädelmechanismus auf, wobei der Einfädelmechanismus eingerichtet ist, einen Einfädelvorgang durchzuführen, bei dem der Anfang des einen Befestigungsmittelbands der einen Bandrolle aus einem der beiden Bandrollenhalter in den Vorschubmechanismus überführt wird, wenn das andere Befestigungsmittelband der anderen Bandrolle aus dem anderen der beiden Bandrollenhalter zu Neige geht oder aufgebraucht ist. In einem weiter bevorzugten Verfahren gemäß der Erfindung erfolgt ein entsprechender Einfädelvorgang wenn eines der beiden Befestigungsmittelbänder zu Neige geht oder aufgebraucht ist.

Hierdurch wird ein vollautomatischer Wechsel von einem Bandrollenhalter mit aufgebrauchter Bandrolle zu einem neuen Bandrollenhalter mit frischer Bandrolle ermöglicht. Somit wird die Kapazität der Befestigungsmittel, welche ohne Nutzerinteraktion und im durchgängigen Betrieb eintreibbar sind, verdoppelt.

Der Vorschubmechanismus ist bevorzugt eingerichtet ein in ihn eingelegtes Befestigungsmittelband mit jeder erneuten Eintreibbewegung des Wergzeugs um ein Befestigungsmittel weiter zu befördern.

Der Einfädelmechanismus weist bevorzugt ein aktorbetriebenes Zug- und/oder Schubelement, welches bevorzugt ein Schlepphaken ist, auf, welches eingerichtet ist an eines der Befestigungsmittel oder an das Verbindungsmittel am Anfang des Befestigungsmittelbands anzukoppeln, bevorzugt einzuhaken, und dieses in den Vorschubmechanismus hineinzuziehen und/oder hineinzuschieben, bevorzugt bis an das Ende des vorherigen noch in dem Vorschubmechanismus eingelegten Befestigungsmittelbands.

Bevorzugt erfolgt ein Einfädelvorgang im Anschluss an einen Positioniervorgang der Bandrollenhalter. Bevorzugt erfolgt der Einfädelvorgang im Anschluss an einen Positioniervorgang der Bandrollenhalter, welcher bevorzugt mittels des Magazinwechselmechanismus erfolgt. Es erfolgt bevorzugt das Überführen des Anfangs desjenigen Befestigungsmittelbands, welches in denjenigen Bandrollenhalter eingelegt ist, welcher zuletzt in die Ausgabeposition positioniert wurde.

Bevorzugt weist das Eintreibmodul, bevorzugt im Bereich des Vorschubmechanismus, einen Sensor, bevorzugt einen Induktionssensor auf, mittels welchem das Durchlaufen des letzten Befestigungsmittels eines Befestigungsmittelbands detektiert wird.

In einem weiteren Ausführungsbeispiel der vorliegenden Erfindung weist jeder der zwei Bandrollenhalter einen Ausgangsabschnitt auf und diese Ausgangsabschnitte weisen jeweils eine, bevorzugt rücklaufgesicherte, Halterung auf, in welche der Anfang des Befestigungsmittelbands einlegbar ist. In einem weiter bevorzugten Verfahren gemäß der Erfindung wird der Anfang des Befestigungsmittelbands entsprechend eingelegt.

Hierdurch ist das Befestigungsmittelband in einem neu aufgefüllten Bandrollenhalter in eine vordefinierte Position bringbar, aus der der Einfädelmechanismus dann den Anfang des Bands übernehmen kann.

Die Halterung weist als Rücklaufsicherung bevorzugt einen Schnappkeil auf, der bevorzugt manuell lösbar ist.

In einem weiteren Ausführungsbeispiel der vorliegenden Erfindung weist der Vorschubmechanismus mehrere entlang der Vorschubrichtung verteilte Vorschubelemente und mehrere entlang der Vorschubrichtung verteilte Rückhalteelemente auf. In einem weiter bevorzugten Verfahren gemäß der Erfindung wird das Befestigungsmittelband mit einem entsprechenden Vorschubmechanismus, bevorzugt mit jedem Eintreibvorgang, befördert.

Hierdurch können das auslaufende, verbrauchte, und das einlaufende neue Befestigungsmittelband, die folglich nicht zusammenhängen, gemeinsam mit gleicher Geschwindigkeit zuverlässig transportiert werden.

Die Vorschubelemente sind bevorzugt in Vorschubrichtung mittels eines Aktors hin- und her verschiebbare, bevorzugt federgelagerte, Schnappkeile.

Die Rückhalteelemente sind bevorzugt bzgl. der Vorschubrichtung feststehende und bevorzugt federgelagerte Schnappkeile.

In einem weiteren Ausführungsbeispiel der vorliegenden Erfindung sind die Vorschubelemente und/oder die Rückhalteelemente an einem Trägerteil gehalten, wobei das Trägerteil verschwenkbar ist, um ein in dem Vorschubmechanismus eingelegtes Befestigungsmittelband zugänglich oder leichter zugänglich zu machen.

Das Trägerteil ist bevorzugt über ein Scharnier an dem Eintreibmodul schwenkbar gelagert.

In einem weiteren Ausführungsbeispiel der vorliegenden Erfindung weist das Eintreibmodul einen Aggregatträger auf und das Eintreibaggregat ist an dem Aggregatträger angeordnet und das Eintreibaggregat ist als solches mittels eines Heranführantriebs an das jeweilige Werkstück in einer Heranführbewegung heranführbar, bevorzugt andrückbar, und hierfür über eine Aggregatführung an dem Aggregatträger in der Eintreibrichtung verschiebbar geführt.

Der Heranführantrieb ist bevorzugt als Keilantrieb ausgeführt, d.h. dass sich mittels der Verschiebung eines Keils senkrecht zur Eintreibrichtung, wobei sich der Keil oberhalb des Eintreibaggregats befindet, das Eintreibaggregat heben und senken lässt.

In einem weiteren Ausführungsbeispiel der vorliegenden Erfindung ist das Magazin derart an den Aggregatträger angekoppelt, dass eine in dem Magazin eingelegte Bandrolle im Wesentlichen, bevorzugt vollständig, von der Heranführbewegung des Eintreibaggregats entkoppelt ist.

Hierdurch wird es möglich ein größeres Magazin mit einer höheren Kapazität an Befestigungsmitteln zu verwenden. Durch die Entkopplung wird das Gewicht der Befestigungsmittel nicht jedes Mal beim Heranführen des Eintreibaggregats mitbewegt, was somit Energie einspart und die Komponenten weniger belastet, so dass ein höheres Magazingewicht aufgrund erhöhter Magazinkapazität verkraftet werden kann.

Diese Ausführung ist bereits auch mit einem ansonsten gewöhnlichen Magazin für aufgerollte Befestigungsmittelbänder (d.h. ohne mehrere Bandrollenhalter) geeignet, die Kapazität des Magazins ohne große negative Nebeneffekte zu erhöhen und somit die Anzahl an Stops zum Nachbefüllen des Magazins zu reduzieren. Es ist daher nicht notwendig, dass das Magazin mindestens zwei Bandrollenhalter zur Aufnahme jeweils mindestens einer Bandrolle aufweist; und in entsprechend breiter beanspruchter Form kann insbesondere diese Ausführung auch Gegenstand einer Teilanmeldung sein, wobei es unbenommen bleibt auch andere Ausführungsformen als Teilanmeldung zu verfolgen.

Unter im Wesentlichen entkoppelt wird bevorzugt verstanden, dass der Kern der Rolle oder der Rollenmittelpunkt statisch ist, und somit auch der noch aufgerollte Teil der Rolle, während sich das abgerollte Bandstück mitbewegen kann.

In einem weiteren Ausführungsbeispiel der vorliegenden Erfindung ist der Ausgangsabschnitt des Magazins verschiebbar gegenüber dem Befestigungsabschnitt des Magazins gelagert, bevorzugt parallel zur Heranführbewegung verschiebbar gelagert.

Hierdurch wird es möglich, eine zuverlässige Herausführung des Befestigungsmittelbands zu dem relativ sich zu dem Magazin bewegten Eintreibaggregat bewirkt. Der Ausgangsabschnitt des Magazins oder des Bandrollenhalters ist bevorzugt derart mit dem Eintreibaggregat gekoppelt, dass sich der Ausgangsabschnitt mit der Heranführbewegung parallel mitbewegt. Insbesondere beim Vorhandensein eines Einfädelmechanismus ist es von Vorteil, wenn der Ausgangsabschnitt des Magazins aufgrund der Verschiebbarkeit derart ortsfest gegenüber Vorschubmechanismus und Eintreibaggregat angeordnet ist, da dann ein zuverlässiger automatischer Übergang zu einer frischen Bandrolle auf dem anderen Bandrollenhalter erfolgen kann.

Die Erfindung soll nun anhand von Zeichnungen beispielhaft weiter veranschaulicht werden. Hierbei zeigen:
Fig. 1 eine Prinzipskizze eines erfindungsgemäßen Eintreibmoduls in an der Werkzeugbrücke montiertem Zustand, wobei Fig. 1a ein Eintreibmodul mit zwei Magazin-kassetten zeigt und Fig. 1a ein Eintreibmodul mit Andrückantrieb und von der Andrückbewegung entkoppeltem Magazin,
Fig. 2-6 perspektivische Ansichten eines Eintreibmoduls, welches die Eigenschaften der Eintreibmodule aus Fig. 1a und 1b in sich vereint und zudem weiterer vorteilhafte Merkmale aufweist, wobei die Bandrollenhalter 31, 31' als Magazinkassetten ausgebildet sind und
Fig. 2a und 2b das Eintreibmodul 1 einmal im Zustand mit herangeführtem Eintreibaggregat 20 (Fig. 2a) und einmal im Zustand mit abgehobenem Eintreibaggregat 20 (Fig. 2b) zeigt,
Fig. 3a eine Ansicht ohne angesteckte Magazinkassetten 31, 31', Fig. 3b eine Aufsicht mit angesteckten Magazinkassetten 31, 31' ist,
Fig. 4a eine abgekoppelte Magazinkassette 31 ohne Kassettendeckel zeigt, Fig. 4b eine rückwärtige Detailansicht eines Bereichs der Magazinkassette 31 mit Ausgangsabschnitt 33 und Befestigungsabschnitt 32 zeigt,
Fig. 4c und 4d die Magazinkassette 31 mit aufgesetztem Deckel zeigen, wobei die Verschiebbarkeit des Ausgangsabschnitts 33 gegenüber der restlichen Kassette 31 gezeigt ist, wobei Fig. 4c einen ersten Verschiebungszustand und Fig. 4d einen zweiten Verschiebungszustand zeigt,
Fig. 5a und 5b ausschnitthaft rückwärtig den Bereich des Eintreibmoduls 1 zeigen, in welchem der Einfädelmechanismus 60 angeordnet ist, wobei dieser in zwei Zuständen gezeigt ist,
Fig. 6a-6c isoliert den Vorschubmechanismus 70 des Eintreibmoduls 1 zeigen, welche in zwei verschiedenen Zuständen (Fig. 6a, 6b) und im Schnitt gezeigt ist.

Das Eintreibmodul 1 gemäß Fig. 1a ist ein Eintreibmodul 1 zum Eintreiben von miteinander mittels eines Verbindungsmittels 103 zu einem Befestigungsmittelband 102 verbundenen und zu einer Bandrolle 101, 101' aufgerollt magazinierten Befestigungsmitteln 100 in ein Werkstück 200. Es weist ein Eintreibaggregat 20 und einen Montageabschnitt 12 zur Montage des Eintreibmoduls 1 an eine Werkzeugbrücke 300 auf. Das Eintreibaggregat 20 weist einen Eintreibantrieb 21 auf, der über einen in Eintreibrichtung 22 verschiebbaren Eintreibstempel 23 mit einer Eintreibkraft auf das jeweils einzutreibende Befestigungsmittel 100 wirkt. An das Eintreibmodul 1 ist ein Magazin 30 befestigt, welches mindestens einen Ausgangsabschnitt 33, 33' aufweist, über welchen das Befestigungsmittelband 102 von der Bandrolle 101 aus dem Magazin 30 herausführbar ist. Das Magazin 30 weist mindestens einen Befestigungsabschnitt 32 zur Befestigung des Magazins 30 oder Teilen davon an das Eintreibmodul 1 auf. Das Magazin 30 weist zudem zwei Bandrollenhalter 31, 31' zur Aufnahme jeweils einer Bandrolle 101, 101' auf. Die Befestigungsmittel sind hier Nägel, die mit einem Plastikgurt verbunden sind.

Das Eintreibmodul 1 gemäß Fig. 1b weist zusätzlich zu dem aus Fig. 1a einen Aggregatträger 10 auf und das Eintreibaggregat 20 ist an dem Aggregatträger 10 angeordnet. Das Eintreibaggregat 20 ist als solches mittels eines Heranführantriebs 40 an das jeweilige Werkstück 200 in einer Heranführbewegung heranführbar. Hierfür ist es über eine Aggregatführung 11 an dem Aggregatträger 10 in der Eintreibrichtung 22 verschiebbar geführt. Das Magazin 30 ist derart an den Aggregatträger 10 angekoppelt, dass eine in dem Magazin 30 eingelegte Bandrolle 101 im Wesentlichen von der Heranführbewegung des Eintreibaggregats 20 entkoppelt ist. Es ist hier nicht notwendig, dass das Magazin 30 mindestens zwei Bandrollenhalter 31 zur Aufnahme jeweils mindestens einer Bandrolle aufweist, jedoch ist dies sehr vorteilhaft.

Das in Fig. 2a-6c gezeigte Ausführungsbeispiel weist zudem insbesondere folgende Merkmale auf.

Die Bandrollenhalter 31, 31' sind als Magazinkassetten ausgeführt und jede der zwei Magazinkassetten weist einen Befestigungsabschnitt 32, 32' auf. Sie sind von dem Eintreibmodul 1 getrennt voneinander abkoppelbar von dem Eintreibmodul 1. Das Eintreibmodul 1 weist für jede Kassette 31, 31' eine Koppelschiene 13, 13' (Fig. 3a) auf, in welche eine entsprechende Koppelschiene 36 (Fig. 4b) der jeweiligen Kassette 31, 31' eingesteckt wird, um die Kassette 31, 31' anzukoppeln. Die Bandrollenhalter 31, 31' sind jeweils alternierend in eine Ausgabeposition, in welcher Befestigungsmittel von der auf dem Bandrollenhalter 31, 31' gehalterten Bandrolle 101, 101' an das Eintreibaggregat 20 abgegeben werden, und eine Reserveposition positionierbar. Die hierfür notwendige Verschieberichtung ist in Fig. 2a und 2b mit einem Doppelpfeil angedeutet und im Wesentlichen senkrecht zur Eintreibrichtung 22 gerichtet. Das Eintreibmodul 1 weist einen Magazinwechselmechanismus 50 mit einem pneumatisch betätigten Magazinwechselaktor 51 auf (Fig. 3a), mittels welchem die Bandrollenhalter 31, 31' in die Ausgabeposition und die Reserveposition positionierbar sind. Das Eintreibmodul 1 weist außerdem einen Vorschubmechanismus 70 für das Befestigungsmittelband 102 und einen Einfädelmechanismus 60 auf. Der Einfädelmechanismus 60 ist eingerichtet, einen Einfädelvorgang durchzuführen, bei dem der Anfang des einen Befestigungsmittelbands 102, 102' der einen Bandrolle 101, 101' aus einem der beiden Bandrollenhalter 31, 31' in den Vorschubmechanismus 70 überführt wird, wenn das andere Befestigungsmittelband 102, 102' der anderen Bandrolle 101, 101' aus dem anderen der beiden Bandrollenhalter 31, 31' zu Neige geht oder aufgebraucht ist.

In Fig. 3a ist auch gut zu sehen, dass in dieser Ausführung der Heranführantrieb 40 als Keilantrieb ausgeführt ist.

In Fig. 4a ist gut zu sehen, dass die Bandrollenhalterungen 31, 31' eine Zentriereinheit 37 mit drei kreisförmig angeordneten, radial verschiebbaren Rollen, aufweisen, auf welche die Bandrolle drehbar aufgesetzt werden kann. Die Bandrollenhalterungen 31, 31' weisen zudem einen Deckel auf, welcher bevorzugt in verschiedenen Höhen an einem Deckelhalter 34 einrastbar ist, um an verschiedene Nagellängen angepasst zu werden. Die Bandrollenhalterungen 31, 31' weisen zudem ein federvorgespanntes Leitblech 35 auf, welches ein ordnungsgemäßes Abwickeln der Bandrolle gewährleisten soll. Zudem weist jeder der zwei Bandrollenhalter 31, 31' einen Ausgangsabschnitt 33, 33' auf. Diese Ausgangsabschnitte 33, 33' weisen jeweils eine rücklaufgesicherte Halterung 33.1 auf, in welche der Anfang des Befestigungsmittelbands 102 einlegbar ist. Die Halterung 33.1 weist als Rücklaufsicherung einen Schnappkeil auf, der manuell lösbar ist.

In Fig. 4c und 4d ist gut zu sehen, dass der Ausgangsabschnitt 33, 33' der Bandrollenhalterungen 31, 31' verschiebbar gegenüber dem Befestigungsabschnitt 32, 32' der Bandrollenhalterungen 31, 31' gelagert ist und parallel zur Heranführbewegung verschiebbar gelagert ist. Dies ist durch Vergleich der beiden Figuren leicht ersichtlich.

In Fig. 5a und 5b ist gut sehen, dass der Einfädelmechanismus 60 bevorzugt einen aktorbetriebenen Schlepphaken 61 aufweist. Dieser ist eingerichtet ist an eines der Befestigungsmittel 100 am Anfang des Befestigungsmittelbands 102 einzuhaken, und dieses in den Vorschubmechanismus 70 hineinzuziehen und/oder hineinzuschieben bis an das Ende des vorherigen noch in dem Vorschubmechanismus 70 eingelegten Befestigungsmittelbands. Hierfür weist der Ausgangabschnitt 33, 33' der Kassetten 31, 31' eine Nut 38 im Bereich der rücklaufgesicherten Halterung 33.1 auf (siehe Fig. 4b, durch welche der Haken 61 hindurch Zugriff auf das Befestigungsmittel 100 hat. Der Schlepphaken 61 ist an einem Linearaktor gelagert.

In Fig. 6a-6c ist gut zu sehen, dass der Vorschubmechanismus 70, welcher auf der anderen Seite des Schlepphakens 61 angeordnet ist (siehe Fig. 5a/b, mehrere entlang der Vorschubrichtung verteilte Vorschubelemente 71, 71', 71" und mehrere entlang der Vorschubrichtung verteilte Rückhalteelemente 72, 72', 72" aufweist. Die Vorschubelemente 71, 71', 71" sind in Vorschubrichtung mittels eines Vorschubaktors 74 hin- und her verschiebbare, federgelagerte, Schnappkeile. Die Rückhalteelemente 72, 72', 72" sind bzgl. der Vorschubrichtung feststehende und bevorzugt federgelagerte Schnappkeile. Die Beweglichkeit der Vorschubelemente 71, 71', 71" wird durch den Vergleich von Fig. 6a und 6b ersichtlich. Die Vorschubelemente 71 und die Rückhalteelemente 72 sind an einem Trägerteil 73 gehalten, wobei das Trägerteil 73 verschwenkbar ist, um ein in dem Vorschubmechanismus 70 eingelegtes Befestigungsmittelband 102 zugänglich oder leichter zugänglich zu machen. Die gesamte in Fig. 6a und 6b gezeigte Baugruppe ist daher scharniergelagert weg-schwenkbar. In Fig. 6c sieht man die Lagerung der Schnappkeile 71, 71', 71" wobei hier die Federn, welche die Schnappkeile nach außen drücken, nicht eingezeichnet sind.

### Bezugszeichenliste

- 1: Eintreibmodul
- 10: Aggregatträger
- 11: Aggregatführung
- 12: Montageabschnitt
- 13: Koppelschiene
- 20: Eintreibagregat
- 21: Eintreibantrieb
- 22: Eintreibrichtung
- 23: Eintreibstempel
- 30: Magazin
- 31: Bandrollenhalter
- 32: Befestigungsabschnitt
- 33: Ausgangsabschnitt
- 33.1: Halterung
- 34: Deckelhalter
- 35: Leitblech
- 36: Koppelschiene
- 37: Zentriereinheit
- 38: Nut
- 40: Andrückantrieb
- 50: Magazinwechselmechanismus
- 51: Magazinwechselaktor
- 60: Einfädelmechanismus
- 61: Zug- und/oder Schubelement
- 70: Vorschubmechanismus
- 71: Vorschubelement
- 72: Rückhalteelement
- 73: Trägerteil
- 74: Vorschubaktor
- 100: Befestigungsmittel
- 101: Bandrolle
- 102: Befestigungsmittelband
- 103: Verbindungsmittel
- 200: Werkstück
- 300: Werkzeugbrücke

## Patentansprüche

1. Eintreibmodul (1) zum Eintreiben von miteinander mittels eines Verbindungsmittels (103) zu einem Befestigungsmittelband (102) verbundenen und zu einer Bandrolle (101, 101') aufgerollt magazinierten Befestigungsmitteln (100) in ein Werkstück (200), wobei das Eintreibmodul (1) ein Eintreibaggregat (20) aufweist, wobei das Eintreibmodul (1) einen Montageabschnitt (12) zur Montage des Eintreibmoduls (1) an eine Werkzeugbrücke (300) aufweist, wobei das Eintreibaggregat (20) einen Eintreibantrieb (21) aufweist, der über einen in Eintreibrichtung (22) verschiebbaren Eintreibstempel (23) mit einer Eintreibkraft auf das jeweils einzutreibende Befestigungsmittel (100) wirkt und wobei an das Eintreibmodul (1) ein Magazin (30) befestigt ist, welches mindestens einen Ausgangsabschnitt (33, 33') aufweist, über welchen das Befestigungsmittelband (102) von der Bandrolle (101) aus dem Magazin (30) herausführbar ist, und wobei das Magazin (30) mindestens einen Befestigungsabschnitt (32) zur Befestigung des Magazins (30) oder Teilen davon an das Eintreibmodul (1) aufweist, **dadurch gekennzeichnet, dass**
das Magazin (30) mindestens zwei Bandrollenhalter (31, 31') zur Aufnahme jeweils mindestens einer Bandrolle (101, 101') aufweist, wobei das Magazin (30) dem Eintreibaggregat (20) zugeordnet ist.

2. Eintreibmodul (1) gemäß Anspruch 1,
wobei die Bandrollenhalter (31, 31') als Magazinkassetten ausgeführt sind und jede der zwei Magazinkassetten einen Befestigungsabschnitt (32, 32') aufweist und die Magazinkassetten von dem Eintreibmodul (1) abkoppelbar sind.

3. Eintreibmodul (1) gemäß Anspruch 1 oder 2,
wobei die Bandrollenhalter (31, 31') jeweils in eine Ausgabeposition, in welcher Befestigungsmittel (100) von der auf dem Bandrollenhalter (31, 31') gehalterten Bandrolle (101, 101') an das Eintreibaggregat (20) abgegeben werden, und eine Reserveposition positionierbar sind.

4. Eintreibmodul (1) gemäß Anspruch 3,
wobei das Eintreibmodul (1) einen Magazinwechselmechanismus (50) mit einem Magazinwechselaktor (51) aufweist, mittels welchem die Bandrollenhalter (31, 31') in die Ausgabeposition und die Reserveposition positionierbar sind.

5. Eintreibmodul (1) gemäß einem der vorhergehenden Ansprüche,
wobei das Eintreibmodul (1) einen Vorschubmechanismus (70) für das Befestigungsmittelband (102) und einen Einfädelmechanismus (60) aufweist, wobei der Einfädelmechanismus (60) eingerichtet ist, einen Einfädelvorgang durchzuführen, bei dem der Anfang des einen Befestigungsmittelbands (102, 102') der einen Bandrolle (101, 101') aus einem der beiden Bandrollenhalter (31, 31') in den Vorschubmechanismus (70) überführt wird, wenn das andere Befestigungsmittelband (102, 102') der anderen Bandrolle (101, 101') aus dem anderen der beiden Bandrollenhalter (31, 31') zu Neige geht oder aufgebraucht ist.

6. Eintreibmodul (1) gemäß Anspruch 5,
wobei jeder der zwei Bandrollenhalter (31, 31') einen Ausgangsabschnitt (33, 33') aufweist und diese Ausgangsabschnitte (33, 33') jeweils eine Halterung (33.1) aufweisen, in welche der Anfang des Befestigungsmittelbands (102) einlegbar ist.

7. Eintreibmodul (1) gemäß einem der Ansprüche 5 bis 6, wobei der Vorschubmechanismus (70) mehrere entlang der Vorschubrichtung verteilte Vorschubelemente (71) und mehrere entlang der Vorschubrichtung verteilte Rückhalteelemente (72) aufweist.

8. Eintreibmodul (1) gemäß Anspruch 7,
wobei die Vorschubelemente (71) und/oder die Rückhalteelemente (72) an einem Trägerteil (73) gehalten sind, wobei das Trägerteil (73) verschwenkbar ist, um ein in dem Vorschubmechanismus (70) eingelegtes Befestigungsmittelband (102) zugänglich oder leichter zugänglich zu machen.

9. Eintreibmodul (1) gemäß einem der vorhergehenden Ansprüche,
wobei das Eintreibmodul (1) einen Aggregatträger (10) aufweist und das Eintreibaggregat (20) an dem Aggregatträger (10) angeordnet ist und das Eintreibaggregat (20) als solches mittels eines Heranführantriebs (40) an das jeweilige Werkstück (200) in einer Heranführbewegung heranführbar ist und hierfür über eine Aggregatführung (11) an dem Aggregatträger (10) in der Eintreibrichtung (22) verschiebbar geführt ist.

10. Eintreibmodul (1) gemäß Anspruch 9,
wobei das Magazin (30) derart an den Aggregatträger (10) angekoppelt ist, dass eine in dem Magazin (30) eingelegte Bandrolle (101) im Wesentlichen von der Heranführbewegung des Eintreibaggregats (20) entkoppelt ist.

11. Eintreibmodul (1) gemäß Anspruch 10,
wobei der Ausgangsabschnitt (33, 33') des Magazins (30) verschiebbar gegenüber dem Befestigungsabschnitt (32, 32') des Magazins (30) gelagert ist.

12. Magazin (30) für ein Eintreibmodul (1) gemäß einem der vorhergehenden Ansprüche.

13. Magazinkassette für ein Magazin (30) gemäß Anspruch 12.

14. Verfahren zum Eintreiben von miteinander mittels eines Verbindungsmittels (103) zu einem Befestigungsmittelband (102) verbundenen und zu einer Bandrolle (101) aufgerollt magazinierten Befestigungsmitteln (100) in ein Werkstück (200) mit den Schritten:
- Montieren des Eintreibmoduls (1) an eine Werkzeugbrücke (300);
- Automatisches Herausführen des Befestigungsmittelbands (102) von der Bandrolle (101) aus dem Magazin über einen Ausgangsabschnitt (33, 33') des Magazins (30), welches über einen Befestigungsabschnitt (32) an dem Eintreibmodul (1) befestigt ist;
- Verschieben eines Eintreibstempels (23) eines Eintreibaggregats (20) und dabei Erzeugen einer Eintreibkraft auf das jeweils einzutreibende Befestigungsmittel (100), wodurch dieses in das Werkstück eingetrieben wird;
**gekennzeichnet durch** den Schritt:
- Verwenden von Befestigungsmitteln (100) aus zwei verschiedenen im Magazin (30) gelagerten Bandrollen (101, 101') für den Eintreibvorgang, wobei das Magazin (30) dem Eintreibaggregat (20) zugeordnet ist.

## Claims

1. Driving module (1) for driving fastening means (100), that are interconnected by means of a connecting means (103) to form a fastening-means belt (102) and that are magazined and rolled up to form a belt roll (101, 101'), into a workpiece (200), wherein the driving module (1) has a driving apparatus (20), wherein the driving module (1) has an assembly portion (12) for assembling the driving module (1) on a workpiece bridge (300), wherein the driving apparatus (20) has a driving drive (21) which, by way of a driving punch (23) that is displaceable in the driving direction (22), acts with a driving force on the respective fastening means (100) to be driven, and wherein a magazine (30), which has at least one exit portion (33, 33') by way of which the fastening-means belt (102) can be routed from the belt roll (101) out of the magazine (30), is fastened to the driving module (1), and wherein the magazine (30) has at least one fastening portion (32) for fastening the magazine (30) or parts thereof to the driving module (1),
**characterized in that**
the magazine (30) has at least two belt-roll holders (31, 31') for receiving in each case at least one belt roll (101, 101'), wherein the magazine (30) is assigned to the driving apparatus (20).

2. Driving module (1) according to Claim 1,
wherein the belt-roll holders (31, 31') are embodied as magazine cartridges, each of the two magazine cartridges has one fastening portion (32, 32'), and the magazine cartridges can be decoupled from the driving module (1).

3. Driving module (1) according to Claim 1 or 2, wherein the belt-roll holders (31, 31') can each be positioned into a dispensing position, in which fastening means (100) from the belt roll (101, 101') that is mounted on the belt-roll holder (31, 31') are dispensed to the driving apparatus (20), and into a reserve position.

4. Driving module (1) according to Claim 3,
wherein the driving module (1) has a magazine-changeover mechanism (50) having a magazine-changeover actuator (51), by means of which the belt-roll holders (31, 31') can be positioned into the dispensing position and the reserve position.

5. Driving module (1) according to one of the preceding claims,
wherein the driving module (1) has an indexing mechanism (70) for the fastening-means belt (102) and a threading mechanism (60), wherein the threading mechanism (60) is configured for carrying out a threading operation in which the leader of the one fastening-means belt (102, 102') of the one belt roll (101, 101') from one of the two belt-roll holders (31, 31') is transferred to the indexing mechanism (70) when the other fastening-means belt (102, 102') of the other belt roll (101, 101') from the other of the two belt-roll holders (31, 31') runs out or is consumed.

6. Driving module (1) according to Claim 5,
wherein each of the two belt-roll holders (31, 31') has an exit portion (33, 33'), and these exit portions (33, 33') each have one mounting (33.1), into which the leader of the fastening-means belt (102) can be placed.

7. Driving module (1) according to one of Claims 5 and 6,
wherein the indexing mechanism (70) has a plurality of indexing elements (71) that are distributed in the indexing direction, and a plurality of retaining elements (72) that are distributed in the indexing direction.

8. Driving module (1) according to Claim 7,
wherein the indexing elements (71) and/or the retaining elements (72) are held on a support part (73), wherein the support part (73) can be pivoted in order to make accessible or make more readily accessible a fastening-means belt (102) that is placed in the indexing mechanism (70).

9. Driving module (1) according to one of the preceding claims,
wherein the driving module (1) has an apparatus support (10), and the driving apparatus (20) is arranged on the apparatus support (10), and the driving apparatus (20) per se can be advanced in an advancing motion towards the respective workpiece (200) by means of an advancing drive (40) and to this end is guided displaceably in the driving direction (22) by way of an apparatus guide (11) on the apparatus support (10).

10. Driving module (1) according to Claim 9,
wherein the magazine (30) is coupled to the apparatus support (10) in such a manner that a belt roll (101) that is placed in the magazine (30) is substantially decoupled from the advancing motion of the driving apparatus (20).

11. Driving module (1) according to Claim 10,
wherein the exit portion (33, 33') of the magazine (30) is mounted displaceably in relation to the fastening portion (32, 32') of the magazine (30).

12. Magazine (30) for a driving module (1) according to one of the preceding claims.

13. Magazine cartridge for a magazine (30) according to Claim 12.

14. Method for driving fastening means (100), that are interconnected by means of a connecting means (103) to form a fastening-means belt (102) and that are magazined and rolled up to form a belt roll (101), into a workpiece (200), said method comprising the following steps:
- assembling the driving module (1) on a workpiece bridge (300);
- automatically advancing the fastening-means belt (102) from the belt roll (101) out of the magazine by way of an exit portion (33, 33') of the magazine (30), which is fastened to the driving module (1) by way of a fastening portion (32);
- displacing a driving punch (23) of a driving apparatus (20) and thereby generating a driving force on the respective fastening means (100) to be driven, on account of which the latter is driven into the workpiece;
**characterized by** the step of:
- using fastening means (100) from two different belt rolls (101, 101') that are stored in the magazine (30) for the driving operation, wherein the magazine (30) is assigned to the driving apparatus (20).

## Revendications

1. Module d'enfoncement (1) pour enfoncer dans une pièce (200) des moyens de fixation (100), connectés les uns aux autres par un moyen de connexion (103) pour former une bande de moyens de fixation (102) et stockés sous forme enroulée en rouleau de bande (101, 101'), le module d'enfoncement (1) présentant une unité d'enfoncement (20), le module d'enfoncement (1) présentant une portion de montage (12) pour le montage du module d'enfoncement (1) sur un pont d'outil (300), l'unité d'enfoncement (20) présentant un entraînement d'enfoncement (21) qui agit par le biais d'un poinçon d'enfoncement (23) déplaçable dans la direction d'enfoncement (22) avec une force d'enfoncement sur le moyen de fixation respectif (100) à enfoncer, et un magasin (30) étant fixé au module d'enfoncement (1), lequel présente au moins une portion de sortie (33, 33') par le biais de laquelle la bande de moyens de fixation (102) peut être guidée depuis le rouleau de bande (101) hors du magasin (30), et le magasin (30) présentant au moins une portion de fixation (32) pour la fixation du magasin (30) ou de parties de celui-ci au module d'enfoncement (1),
**caractérisé en ce que**
le magasin (30) présente au moins deux supports de rouleau de bande (31, 31') pour recevoir à chaque fois au moins un rouleau de bande (101, 101'), le magasin (30) étant associé à l'unité d'enfoncement (20).

2. Module d'enfoncement (1) selon la revendication 1, dans lequel les supports de rouleau de bande (31, 31') sont réalisés sous forme de cassettes de magasin et chacune des deux cassettes de magasin présente une portion de fixation (32, 32') et les cassettes de magasin peuvent être désaccouplées du module d'enfoncement (1).

3. Module d'enfoncement (1) selon la revendication 1 ou 2,
dans lequel les supports de rouleaux de bande (31, 31') peuvent être positionnés à chaque fois dans une position de délivrance dans laquelle des moyens de fixation (100) sont délivrés à l'unité d'enfoncement (20) depuis le rouleau de bande (101, 101') supporté sur le support de rouleau de bande (31, 31'), et une position de réserve.

4. Module d'enfoncement (1) selon la revendication 3, dans lequel le module d'enfoncement (1) présente un mécanisme de changement de magasin (50) avec un actionneur de changement de magasin (51) au moyen duquel les supports de rouleau de bande (31, 31') peuvent être positionnés dans la position de délivrance et dans la position de réserve.

5. Module d'enfoncement (1) selon l'une quelconque des revendications précédentes,
dans lequel le module d'enfoncement (1) présente un mécanisme d'avance (70) pour la bande de moyens de fixation (102) et un mécanisme d'enfilage (60), le mécanisme d'enfilage (60) étant prévu pour effectuer une opération d'enfilage dans laquelle le début de l'une des bandes de moyens de fixation (102, 102') de l'un des rouleaux de bande (101, 101') est transféré depuis l'un des deux supports de rouleau de bande (31, 31') dans le mécanisme d'avance (70) lorsque l'autre bande de moyens de fixation (102, 102') de l'autre rouleau de bande (101, 101') provenant de l'autre des deux supports de rouleau de bande (31, 31') arrive à sa fin ou est usée.

6. Module d'enfoncement (1) selon la revendication 5, dans lequel chacun des deux supports de rouleau de bande (31, 31') présente une portion de sortie (33, 33') et ces portions de sortie (33, 33') présentent chacune une pièce de retenue (33.1) dans laquelle peut être inséré le début de la bande de moyens de fixation (102) .

7. Module d'enfoncement (1) selon l'une quelconque des revendications 5 et 6, dans lequel le mécanisme d'avance (70) présente plusieurs éléments d'avance (71) répartis le long de la direction d'avance et plusieurs éléments de retenue (72) répartis le long de la direction d'avance.

8. Module d'enfoncement (1) selon la revendication 7, dans lequel les éléments d'avance (71) et/ou les éléments de retenue (72) sont retenus sur une partie de support (73), la partie de support (73) pouvant pivoter afin de permettre d'accéder, ou d'accéder plus facilement, à une bande de moyens de fixation (102) insérée dans le mécanisme d'avance (70).

9. Module d'enfoncement (1) selon l'une quelconque des revendications précédentes,
le module d'enfoncement (1) présentant un support d'unité (10) et l'unité d'enfoncement (20) étant disposée sur le support d'unité (10) et l'unité d'enfoncement (20) en tant que telle pouvant être avancée au moyen d'un entraînement d'avance (40) contre la pièce respective (200) dans un mouvement d'avance et étant pour cela guidée de manière déplaçable dans la direction d'enfoncement (22) par le biais d'un guide d'unité (11) sur le support d'unité (10).

10. Module d'enfoncement (1) selon la revendication 9, dans lequel le magasin (30) est accouplé au support d'unité (10) de telle sorte qu'un rouleau de bande (101) introduit dans le magasin (30) soit essentiellement désaccouplé du mouvement d'avance de l'unité d'enfoncement (20).

11. Module d'enfoncement (1) selon la revendication 10,
dans lequel la portion de sortie (33, 33') du magasin (30) est supportée de manière déplaçable par rapport à la portion de fixation (32, 32') du magasin (30).

12. Magasin (30) pour un module d'enfoncement (1) selon l'une quelconque des revendications précédentes.

13. Cassette de magasin pour un magasin (30) selon la revendication 12.

14. Procédé pour enfoncer dans une pièce (200) des moyens de fixation (100), connectés les uns aux autres par un moyen de connexion (103) pour former une bande de moyens de fixation (102) et stockés sous forme enroulée en rouleau de bande (101), comprenant les étapes suivantes :
- montage du module d'enfoncement (1) sur un pont d'outil (300) ;
- guidage automatique de la bande de moyens de fixation (102) depuis le rouleau de bande (101) hors du magasin par le biais d'une portion de sortie (33, 33') du magasin (30), lequel est fixé au module d'enfoncement (1) par le biais d'une portion de fixation (32) ;
- déplacement d'un poinçon d'enfoncement (23) d'une unité d'enfoncement (20) et génération associée d'une force d'enfoncement sur le moyen de fixation respectif (100) à enfoncer, celui-ci étant ainsi enfoncé dans la pièce ;
**caractérisé par** l'étape suivante :
- utilisation de moyens de fixation (100) provenant de deux rouleaux de bande différents (101, 101') supportés dans le magasin (30) pour l'opération d'enfoncement, le magasin (30) étant associé à l'unité d'enfoncement (20).
